# EUROPÄISCHE PATENTSCHRIFT

(11) **EP 3 550 094 B1**
(45) Veröffentlichungstag und Bekanntmachung des Hinweises auf die Patenterteilung: **20.09.2023**
(21) Anmeldenummer: 19000168.5
(22) Anmeldetag: 04.04.2019
(51) Int. Cl.: E04H 4/08

(54) **SYSTEM ZUR LENKUNG EINER AUFROLLBAREN SCHWIMMBECKENABDECKUNG UND VERFAHREN ZUM ABDECKEN EINES POOLS HIERMIT**
GUIDINGSYSTEM FOR A ROLLABLE POOL COVER AND METHOD OF COVERING A POOL HEREBY
SYSTEME DE CONTROLE D'UNE COUVERTURE DE PISCINE ENROULABLE ET PROCÉDURE POUR COUVRIR UNE PISCINE AVEC CECI

(30) Priorität: 06.04.2018 DE 102018003137
(43) Veröffentlichungstag der Anmeldung: 09.10.2019
(73) Patentinhaber: Binder, Siegfried, 31787 Hameln (DE)
(72) Erfinder: Binder, Siegfried, 31787 Hameln (DE)
(74) Vertreter: Szaunig, Bernd

(56) Entgegenhaltungen:
- EP-A1- 1 541 784
- DE-A1-102017 114 192
- FR-A1- 2 700 572
- FR-A1- 2 896 814
- FR-A1- 3 043 705
- US-A1- 2008 060 126

## Beschreibung

Die vorliegende Erfindung befasst sich mit einem System gemäß Anspruch 1 zur störungsfreien Lenkung einer aufrollbaren Schwimmbeckenabdeckung mit einer Vielzahl von parallel zueinander angeordneten Lamellenblätter, insbesondere mit Führungs-Leitelementen, die verhindern sollen, dass die Schwimmbeckenabdeckung über den konturierten Rand des Schwimmbeckens gleitet, was zur Betriebssicherheit der Schwimmbeckenabdeckung beiträgt. Ein erfindungsgemäßes Verfahren gemäß Anspruch 9 wird ebenfalls offenbart.

Eine derartige aufwickelbare Abdeckung für ein mit Flüssigkeit gefülltes Schwimmbecken ist der amerikanischen Offenlegungsschrift US 2008/060126 A1 zu entnehmen, die die Oberfläche eines nicht geradlinigen Beckenrandes abdeckt. Dabei wird auf die Seiten der Lamellen, die auf der Wasseroberfläche schwimmend liegen, ein verhältnismäßig großflächiges Kontraktionselement aus einem Vinylmaterial angeordnet, deren Befestigungsart nicht weiter beschrieben wird. Das Kontraktionselement zieht sich in gewisser Art und Weise zusammen, sodass sich die mit dem Kontraktionselement verbundenen Lamellen in Richtung des Kontraktionselements neigen, wodurch eine gewisse Krümmung in der Oberfläche der Abdeckung entsteht.

Ferner offenbart die FR 2 700 572 A1 eine Schwimmbeckenabdeckung, die aus einer Vielzahl parallel zueinander angeordneter Lamellen besteht und auf einer Trommel oberhalb der Wasseroberfläche in einem Gehäuse aufgerollt wird. Der gesamte Auf- und Abrollmechanismus der Schwimmbeckenabdeckung liegt hierbei außerhalb des Schwimmbeckens, und die Führungen der Schwimmbeckenabdeckung sind als Schienen ausgebildet, sodass hierbei nicht die Probleme des Auf- und Abwickelns einer unter Wasser angeordneten Schwimmbeckenabdeckung auftreten.

Weiterhin offenbart die Druckschrift FR 2 896 814 A1 ebenfalls eine Schwimmbeckenabdeckung die aus einer Vielzahl parallel zueinander angeordneter Lamellenblätter zusammengesetzt ist, wobei die Lamellenblätter auf der einen Längsseite einen nicht näher beschriebenen Stempel aufweisen, der in die Nut der vorangegangenen Lamelle eingreift. Ein richtungsgebendes Führungselement für mindestens eine Lamelle der Schwimmbeckenabdeckung zeigt diese Druckschrift nicht.

Die Druckschrift FR 3 043 705 A1 offenbart ebenfalls eine Schwimmbeckenabdeckung mit einer Vielzahl parallel zueinander angeordneter Lamellenblätter, die einen Stempel und eine Nut aufweisen, in die die Stempel eingreifen. Dabei ist über dem Stempel eine Lippe angeordnet, die zur Abdeckung und zum Schutz der Verbindungen zwischen den einzelnen Lamellen dient, und gleichzeitig ein Abbiegen der zusammengefügten Lamellen nur in einer Richtung zulässt.

Im Stand der Technik ist ferner die Druckschrift DE 10 2017 114 192 A1 bekanntgewordene, bei der das Querschnittsprofil einer Lamelle, die sowohl einen Stempel mit zwei unterschiedlichen Lippen, als auch eine Nut aufweist, wobei der Vorsprung in die Nut der vorangegangenen Lamelle eingreift.

Außerdem ist der europäische Patentanmeldung EP 1 619 346 A1 ein Ensemble einer Mehrzahl parallel zueinander zusammengefügter Lamellen zu entnehmen, deren Enden in einer Führungsschiene eines Rollos geführt werden, wobei zwischen den einzelnen Lamellen des Rollos ein elastisches Element aus Stahl angeordnet ist, dass auf die Oberfläche der benachbarten Lamelle einen mechanischen Druck ausübt, sodass diese Lamelle eine Neigung gegenüber der benachbarten Lamelle aufweist. Die Neigung der Gesamtheit der Lamellen dient dazu, dass das gesamte Fensterrollos dicht gepackt auf der Wickelrolle aufgerollt wird.

Ferner offenbart die Patentschrift AT 326 321 im relevanten Stand der Technik unter anderem eine unter Wasser liegende Aufrollvorrichtung mit einer Trommel, auf die eine Vielzahl aneinander geketteter hohler Lamellenblätter auf- und abgerollt werden. Ferner offenbart diese Druckschrift Stopfen, die die Kammern des Hohlprofils stirnseitig abdichten.

Ferner ist der Druckschrift AT 370 825 eine Abdeckung für Flüssigkeitsbehälter, insbesondere für Schwimmbecken, bekannt geworden, wobei die Abdeckung aus einer Mehrzahl von Hohlprofilen, die parallel zueinander angeordnet sind, zu entnehmen und in ihrer Gesamtheit somit eine Abdeckung über der Wasseroberfläche eines Schwimmbeckens bilden. Die Enden der einzelnen Hohlprofile werden hierbei wasserdicht mit einer verschieblichen Dichtkonstruktion abgedichtet, wobei die Verschiebbarkeit der Dichtkonstruktion mittels einer technisch aufwendigen Konstruktion bewirkt wird, die bei der Vielzahl eher störanfällig und kostenintensiv ist. Bei dieser Anordnung der langgestreckten Hohlprofile mit der Konstruktion werden beide Enden in einer Profilleiste am Beckenrand geführt, wobei die Führung darin besteht, dass die Enden der einzelnen Hohlprofile in einer Schiene geführt werden.

Des weiteren ist aus der österreichischen Patentschrift Nr. 379 846 eine rollbare Abdeckung für Schwimmbecken bekannt geworden, die eine Aufwickelvorrichtung offenbart, auf die Lamellenblätter aufgewickelt werden, wobei in die Enden der Lamellenblätter eine Spannvorrichtung eingesetzt wird, die den Lamellenblättern zwischen den Schwimmbeckenwänden eine Vorspannung gibt.

Als nachteilig der im Stand der Technik bekannt gewordenen Schwimmbeckenabdeckungen wird es empfunden, dass die Betriebssicherheit beim Auf- und Abwickeln der Schwimmbeckenabdeckung auf der Wasseroberfläche nicht ausreichend gewährleistet ist, was häufig durch die technisch aufwendigen Konstruktionen hervorgerufen wird. Darüber hinaus gelingt es nicht immer, den Endbereich der Lamellenblätter der Farbgebung des übrigen Lamellenblattes anzupassen, so dass die Färbung störend auf den Gesamteindruck einer Schwimmbeckenabdeckung wirkt.

Ausgehend vom oben dargelegten Stand der Technik, liegt der vorliegenden Erfindung die Aufgabe zugrunde, ein System gemäß Anspruch 1 zur störungsfreien Lenkung einer Schwimmbeckenabdeckung mit einer Vielzahl von zusammengefügter Hohlprofile mit einer Endkappe bereitzustellen, das einfach in der Herstellung ist und in der Anwendung die Betriebssicherheit weitgehend gewährleistet. Diese Aufgabe wird mit den kennzeichnenden Merkmalen der Hauptansprüche gelöst.

Erfindungsgemäß dient hierfür ein System gemäß Anspruch 1 zur störungsfreien Lenkung einer Schwimmbeckenabdeckung, die den geometrischen Abmessungen des Schwimmbeckenrandes mit einer Vielzahl zusammengefügter parallel zueinander beweglich angeordneter einzelner Lamellenblätter unterschiedlicher Länge angepasst ist und auf der Wasseroberfläche eines Schwimmbeckens hin- und hergleitbar ist, wobei mindestens ein Führungs-Lenkelement zur Verbindung zweier Lamellenblätter vorhanden ist, dadurch gekennzeichnet, dass das mindestens eine Führungs-Lenkelement ein flaches Blech ist, das seitlich im Endbereich mindestens zweier Lamellen (3,3') angeordnet ist, wobei das Führungs-Lenkelement mindestens zwei Schenkel aufweist, die mit einem vorgegebenen Winkel **α** zueinander geneigt sind, wobei die Neigung **α** und auch die Lenkung mit dem mindestens einem Führungs-Lenkelement bewirkt wird, wobei eine gedachte virtuelle mittlere Ebene der vorderen Lamelle der Schwimmbeckenabdeckung eine vorgegebene Neigung **α** zur mittleren Ebene der nachfolgenden Lamellenblätter ergibt.

Das erfindungsgemäße Verfahren gemäß Anspruch 9 zur Abdeckung der Oberfläche eines Schwimmbeckens (2) mit einer Vielzahl zusammengefügter parallel zueinander beweglich angeordneter einzelner Lamellenblätter (3,3') einer Schwimmbadabdeckung (1) unterschiedlicher Länge, die auf der Wasseroberfläche des Schwimmbeckens (2) hin- und hergleitbar ausgebildet werden, mit einem Führungs-Lenkelement (24,25) und einem Führungselement, wobei das mindestens eine Führungs-Lenkelement aus einem flachen Blech hergestellt wird, das seitlich im Endbereich mindestens zweier Lamellen angeordnet ist, wobei das Führungs-Lenkelement mindestens zwei Schenkel aufweist, die mit einem vorgegebenen Winkel **α** zueinander geneigt werden, wobei die Neigung **α** und auch die Lenkung mit dem mindestens einem Führungs-Lenkelement bewirkt wird, wobei eine gedachte virtuelle mittlere Ebene der vorderen Lamelle der Schwimmbeckenabdeckung eine vorgegebene Neigung **α** zur mittleren Ebene der nachfolgenden Lamellenblätter ergibt; und am Führungs-Lenkelement ein Führungs-Lenkelement im Endbereich einer Lamelle angeordnet wird, das dazu dient, dass die Schwimmbeckenabdeckung den Rand des Schwimmbeckens nicht überschreitet.

Dabei ist es zur Herstellung der Neigung vorteilhaft, dass das mindestens eine Führungs-Lenkelement ein flaches Blech sein kann, das seitlich im Endbereich mindestens zweier Lamellen angeordnet ist, wobei das flache Blech mindestens zwei Schenkel aufweist, die mit einem vorgegebenen Winkel (**α**) zueinander geneigt sind. Das mindestens eine flache Blech wird dabei als Fixierelement zur Einstellung des vorgegebenen Winkels verwendet, das seitlich im Endbereich mindestens zweier Lamellenblätter angeordnet wird.

Ein weiterer Vorteil besteht darin, dass mithilfe des Führungs-Lenkelements an geeigneter Stelle mindestens zwei Lamellenblättern in Verbindung stehen.

Vorteilhaft ist es auch, dass das Führungs-Lenkelement bügelförmig ausgebildet sein kann, wobei der Bügel seitlich im Endbereich mindestens eines Lamellenendes klemmend angeordnet ist.

Ein wesentlicher Vorteil wird darin gesehen, dass im mittleren Bereich des Bügels ein Führungselement angeordnet ist.

Ferner ist es vorteilhaft, dass das Führungselement flexibel ausgebildet ist, wobei das Führungselement aus einer Wendelfeder bestehen kann, deren Länge sich nach den Beckenrandbedingungen richtet.

Ein weiterer Vorteil ist darin zu sehen, dass die Schwimmbeckenabdeckung der Wasseroberfläche des Schwimmbeckens den geometrischen Abmessungen des Schwimmbeckens angepasst ist.

Vorteilhaft ist es darüber hinaus, dass die Lamellenblätter unterschiedliche Längen aufweisen können, die von den Randbedingungen des Schwimmbeckens abhängen.

Ein wesentlicher Vorteil besteht darin, dass zwischen der Endkappe eines Lamellenblattes und der Endkappe eines in der Länge unterschiedlichen Lamellenblattes ein Distanzelement angeordnet ist.

Schließlich ist es vorteilhaft, dass der Antrieb der Wickelvorrichtung für die Schwimmbeckenabdeckung mittels eines Programms gesteuert wird, wozu keine elektronischen Sensoren notwendig sind, weil das Programm aufgrund empirischer Beobachtungen und Datensammlung mit anschließender Programmierung weiß, wann die erste Lamelle der Schwimmbeckenabdeckung am hinteren Rand des Schwimmbeckens angekommen ist.

Vorteilhaft ist es ferner, dass die Hohlräume in den eingesteckten Entkappen mit einer Vergussmasse, zum Beispiel Silikon, aufgefüllt sind.

Vorteilhaft ist es auch, dass die Endkappen zur seitlichen Abdichtung der Enden der Lamellenblätter mindestens zwei Bohrungen aufweisen, durch die einerseits die Vergussmasse eingeführt wird und andererseits die verdrängte Luft ausgeblasen wird.

Darüber hinaus ist es vorteilhaft, dass an der Endkappe an vorbestimmter Stelle mindestens ein Führungselement angeordnet ist, dass drehbar gelagert ist.

Ferner ist es vorteilhaft, dass infolge des Einsetzens der Endkappen in mindestens ein Ende eines Lamellenblattes der Schwimmbeckenabdeckung durch das Zusammenwirken der einzelnen Farbkomponenten der verwendeten Bauteile im Endbereich mindestens eines Lamellenblattes keine oder nur unwesentliche Farbunterschiede zwischen dem Endbereich des Lamellenblattes und dem übrigen Lamellenblatt gebildet werden.

Dabei ist es vorteilhaft, dass das Befestigungsmittel zum Befestigen der Endkappen in den Lamellenenden in etwa die gleiche Farbgebung aufweisen, oder die Gesamtfärbung des Endbereiches im wesentlichen der Färbung des gesamten Lamellenblatts entspricht.

Ein weiterer Vorteil besteht darin, dass mindestens eine Endkappe einsteckbar ausgebildet ist.

Ferner ist es vorteilhaft, dass die Endkappen einen kreissegmentförmigen Vorsprung aufweist, der sich nahezu rechtwinklig von der nach außen weisenden Seite der Endkappe erstreckt, wobei der Vorsprung als Führungselement dienen kann.

Vorteilhaft ist es ferner, dass das Lamellenblatt mindestens eine Hohlkammer aufweist, die mit einer Flüssigkeit gefüllt sein kann.

Auch ist es vorteilhaft, dass mindestens ein Arm des nach innen weisenden kammartig ausgebildeten Teils der Endkappe in mindestens eine Kammer des Hohlprofils mindestens eines Lamellenblattes einsteckbar ist.

Ein weiterer Vorteil besteht darin, dass das Befestigungsmittel zum Befestigen der Endkappe im Lamellenblatt transparent ist.

Weitere vorteilhafte Eigenschaften, Merkmale und Ausbildungen der vorliegenden Erfindung sind den Unteransprüchen und der Beschreibung zu entnehmen.

Im nun folgenden wird die Erfindung anhand von Zeichnungen im Detail näher beschrieben. Es zeigt
- Fig. 1: eine schematische Draufsicht auf ein Schwimmbecken (2) mit einer Abdeckung (1), die sich aus einer Mehrzahl parallel nebeneinander angeordneter Lamellenblätter (3) zusammensetzt;
- Fig. 2: ein Schwimmbecken (2) im Querschnitt, auf dessen Wasseroberfläche (6) eine Schwimmbeckenabdeckung (1) schwimmend liegt;
- Fig. 3: eine schematische Draufsicht auf ein einzelnes Lamellenblatt (3), dessen beide Enden mit jeweils einer Endkappe (9) abgedichtet ist;
- Fig. 4: den Querschnitt eines einzelnen Lamellenblattes (3);
- Fig. 5: eine schematische Seitenansicht einer Endkappe (9);
- Fig. 6: eine um 90° gekippten Seitenansicht der Endkappe (9) aus Fig. 5;
- Fig. 7: eine schematische perspektivische Darstellung eines Lamellenblattes (3), dessen Enden jeweils mit einer Endkappe (9) verschlossen sind und an der Seite der Endkappe (9) ein Führungselement (10) und an der Längsseite ein Distanzelement (22) angeordnet ist;
- Fig. 8: eine schematische Seitenansicht zweier Lamellenblätter (3,3'), deren mittlere Ebenen eine Neigung um einen Winkel (**α**) einnehmen;
- Fig. 9: eine perspektivische schematische Darstellung zweier Lamellenblätter (3,3'), deren mittlere Ebenen um einen vorgegebenen Winkel (**α**) mittels eines Führungs-Lenkelement (25) gegeneinander geneigt sind;
- Fig. 10: eine perspektivische schematische Darstellung eines Lamellenblattes (3), an dessen Unterseite ein Klemmelement (25") mit einem Führungselement (26) angeordnet ist;
- Fig. 11: die Seitenansicht eines zweischenkligen Klemmelements (25"), dessen Schenkel (24,24') einen Winkel (**α**) einschließen;
- Fig. 12: eine schematische Seitenansicht einer Endkappe (9), an dessen Seite ein mehrgliedriges Führungselement (10') angeordnet ist;
- Fig. 13: eine schematische Querschnittsdarstellung eines Schwimmbeckens (2) mit einem abgeflachten Schwimmbeckenrand (7'), wobei auf der Wasseroberfläche (6) des Schwimmbeckens (2) eine Mehrzahl von aneinandergefügter Lamellenblätter (3) schwimmend liegt.

Die Fig. 1 zeigt eine schematische Draufsicht auf ein Schwimmbecken 2 mit einer Abdeckung 1, die sich aus einer Mehrzahl parallel zueinander angeordneter Lamellenblätter 3 zusammensetzt, wobei die Lamellenblätter 3 nur teilweise gezeigt sind. Bei einem nicht geradlinigen Beckenrand 4' weisen die Lamellenblätter 3 notwendigerweise unterschiedliche Längen auf, sodass die Schwimmbeckenabdeckung 1 insgesamt die Wasseroberfläche des Schwimmbeckens 2 nahezu vollständig abdeckt. Die Abdeckung 1 wird auf einem unter Wasser liegenden Aufrollmechanismus 5, der hier nicht näher beschrieben wird, nach einem vorgegebenen Programm 5' auf-und abgerollt, wobei die Lamellen 3 der Abdeckung 1 in einer Führungsschiene aus dem Wasser herausgeführt werden.

Figur 2 zeigt ein Schwimmbecken 2 im Querschnitt, auf dessen Wasseroberfläche 6 die aus einzelnen Lamellenblättern 3 zusammengefügte Schwimmbeckenabdeckung 1 schwimmend liegt. Im hier vorliegenden Ausführungsbeispiel sind die Innenwände 8 des Schwimmbeckens 2 am oberen Rand mit einer leichten Schräge 7 versehen, wobei die Wasseroberfläche 6 mit der oberen Kante der Schwimmbeckenwände 8 abschließt. Bei derartigen Ausführungen der Innenwände mit einem oberen abgeschrägten Kantenbereich 7 ist es zweckmäßig, an die seitlichen Endkappen 9 ein nicht starres Führungselement 10, das weiter unten näher beschrieben wird, anzuordnen, das dazu dient, dass die vorderen Lamellenblätter 3 der Abdeckung 1 nicht über den Schwimmbeckenrand 4 hinausgeschoben werden. Für ein Schwimmbecken 2, das nur Schwimmbeckenwände 8 mit geraden Wänden, also keine Schräge 7, aufweisen, stellt ein Vorsprung 11 an der Endkappe 9, die weiter unten näher beschrieben wird, das Führungselement dar.

Die Figur 3 zeigt eine schematische Draufsicht auf ein einzelnes Lamellenblattes 3, deren beide Enden jeweils mit einer Endkappe 9 abgedichtet sind. Die Endkappe 9 ist so ausgebildet, dass sie in die Hohlräume 12 des Lamellenblattes 3 hineinragen, wobei die Hohlräume 12 infolge langgestreckter Stege 15 gebildet werden. Die Hohlräume 12 werden im Endbereich der Endkappe 9 mit einem speziellen Befestigungsmittel an den Innenwänden der Hohlräume 12 in den Lamellen 3 befestigt.

Aufgrund des relativ kleinen spezifischen Gewichts der Lamellenblätter 3, die in der Regel aus einem geeigneten Kunststoff hergestellt sind, tauchen die Lamellenblätter 3 nur geringfügig in das Wasser des Schwimmbeckens 2 ein, wodurch der Fortbewegung der Abdeckung auf der Wasseroberfläche 6 nur ein geringer Widerstand entgegengebracht wird. Die einzelnen Lamellenblätter 3 bestehen im wesentlichen aus einem Hohlprofil, das mindestens zwei Hohlräume 12 aufweist, die infolge langgestreckter Stege 15 gebildet werden. Die Lamellenblätter 3 weisen an einer Längsseite hakenähnliche Schienen 13 auf, die in einer bestimmten Art und Weise in ein Gegenprofil 14 eingeschoben werden, wodurch eine gelenkige Verbindung zwischen den einzelnen Lamellenblättern 3 gebildet wird. Infolge der gelenkigen Verbindung zwischen den einzelnen Lamellenblättern 3,3' entsteht quer zur Längsachse der Lamellen eine relativ flexible Abdeckung 1, die auf einer hier nicht gezeigten Wickelvorrichtung 5 auf einer Trommel auf-und abgerollt werden kann.

Die Figur 4 zeigt den Querschnitt eines einzelnen Lamellenblattes 3, wobei jedes einzelne Lamellenblatt 3 aus einem Hohlprofil besteht, das mindestens eine Hohlkammer 12 aufweist, wobei die einzelnen Hohlkammern 12 durch sich längsseitig erstreckende Abstandsstege 15 gebildet werden. Die Lamellenblätter 3 werden auf eine der Schwimmbeckenkontur entsprechenden Länge angefertigt, sodass die Enden der Lamellenblätter 3 zunächst offen sind.

Figur 5 zeigt eine schematische Seitenansicht einer Endkappe 9, deren stempelartige Verdickungen 16, 16' in die Hohlammern 12 der einzelnen Lamellenblätter 3 eingesetzt werden, um die Hohlräume der Lamellenblätter 3 abzuschließen und wasserdicht zu machen. Die Endkappen 9 können in bestimmten Fällen als Führungselement an den Wänden 8 des Schwimmbeckens 2 verwendet werden, sofern sich die Wände senkrecht erstrecken. Die Endkappe 9 weist auf der nach außen weisenden Stirnfläche einen Vorsprung 11 auf, der sich nahezu rechtwinklig aus der Stirnfläche 19 der Endkappe 9 erstreckt und kreissegmentförmig ausgebildet sein kann. Die nach außen weisende kreissegmentförmige Rundung des Vorsprungs 11 dient dazu, dass bei Berührung mit der Innenwand 8 des Schwimmbeckens 2 keine Verhakungen auftreten, die die Fortbewegung der Abdeckung 1 behindern könnten.

Die Endkappe 9 weist kammartige stempelförmige Streben 17 auf, die sich in das Innere der Lamellenkammern 12 erstrecken, wie weiter oben bereits angedeutet wurde. Die Streben 17 weisen jeweils oben und unten eine im Durchmesser gleiche Verdickung 16,16' auf, deren Durchmesser geringfügig kleiner ist als die lichte Weite des Hohlraums 12. Die Verdickungen 16, 16' sind jeweils durch eine Verstrebung 17 miteinander verbunden, deren Länge so zu wählen ist, dass genügend Zwischenraum entsteht, in dem sich das Bindungsmittel (Silikon) ausbreiten kann, um eine haltbare wasserdichte Verbindung zu den Öffnungen der Lamellenblätter 3 herzustellen.

Die Figur 6 zeigt eine schematische Seitenansicht der um 90° gekippten Endkappe 9 aus Figur 5. die Stirnseite 19 der Endkappe 9 ist weitgehend dem äußeren Querschnitt der Lamellen angepasst, sodass die in dieser Darstellung nach oben weisende Seite 18 der Endkappe 9, die auf der Wasseroberfläche liegt, im vorliegenden Ausführungsbeispiel geradlinig ausgebildet ist und die dieser Seite gegenüberliegenden Seite 18' leicht gewölbt ausgebildet und im wesentlichen dem Querschnitt des Lamellenblattes 3 angepasst ist. Praktisch über die gesamte Breite der Endkappe 9 erstreckt sich der kreissegmentförmige Vorsprung 11. Die Stirnfläche 19 der Endkappe 9 weist oberhalb des Vorsprung 11 mindestens zwei Bohrungen 20,20' auf, wobei eine Bohrung 20 dazu dient, das Bindemittel (Silikon) in die Hohlkammern 12 einzuführen und die andere Bohrung 20' dazu dient, die verdrängte Luft aus den Hohlkammern 12 aufzublasen. In die Öffnungen der Hohlkammern 12 wird an jeder Seite der Lamelle 3 jeweils eine Endkappe 9 eingesetzt, die mit einem vorbestimmten, farblich abgestimmten speziellen Befestigungsmittel im Endbereich der einzelnen Lamellen 3 befestigt wird. Das Befestigungsmittel erstreckt sich über das gesamte innere Volumen, das zwischen den Verdickungen 16,16` der Stempel 17 der durch das Einsetzen der Endkappe 9 gebildet wird und stellt somit eine klebende Verbindung zwischen Teilen der inneren Lamellenwand und der Endkappe 9 her. Das spezielle Befestigungsmittel ist in einer bestimmten Färbung vorgefertigt, wobei die Färbung so abgestimmt ist, dass der Gesamteindruck der Färbung bei Draufsicht auf den fertigen Endbereich der einzelnen Lamellen 3 bei eingesetzter Endkappe 9 infolge der Interferenz verschiedener Farbkomponenten der zusammengefügten Bauteile im Endbereich der Lamellen 3 keinen Farbunterschied zwischen dem Endbereich und der übrigen Färbung der einzelnen Lamellen 3 erkennen lässt. D.h. mit anderen Worten, dass die Färbung des Endbereichs der Lamellen 3 bei eingesetzter Endkappe 9 infolge des Zusammenwirkens der einzelnen Farbkomponenten, bzw. der Interferenz der Wellenlängen der einzelnen Farben, sowohl der eingesetzten Endkappe 9 als auch durch die Farbe des Befestigungsmittels und der Farbe des Materials des ursprünglichen Lamellenblattes 3 gebildet wird.

Die Figur 7 zeigt eine schematische perspektivische Darstellung eines mit einer Endkappe 9 verschlossenen Lamellenblattes 3. An der Außenseite der Endkappe 9 ist im vorliegenden Ausführungsbeispiel mit einer Schraube 21 ein Führungselement 10 schwenkbar angeordnet, dass bei bestimmten abgeschrägten Kanten 4 des Schwimmbeckens eine Führung bildet, die verhindert, dass die Schwimmbeckenabdeckung 1 sich über den Rand des Schwimmbeckens 2 hinausschiebt. Die Stirnseite 19 ist so ausgebildet, dass sie die Nut 14 des äußeren Querschnittsprofils der Lamellen 3 gerade noch abdeckt. An der Seite der Endkappe 9, die der langgestreckten Nut 14 der Lamellen 3 zugewandt ist, bedeckt die Stirnseite 19 der Endkappe 9, also auch die Öffnung der Nut 14. Dadurch wird erreicht, dass ein in die Nut 14 eingesetztes Distanzelement 22 nicht aus der Nut 14 herausrutscht und somit der kürzeren vorangehenden Lamelle eine feste Position bietet. Derartige Distanzelemente 22 werden für Schwimmbeckenabdeckungen mit konturierten Schwimmbeckenrändern 4' verwendet, um mit einfachen Mitteln eine Schwimmbeckenabdeckung für ungleichmäßige Schwimmbeckenoberflächen herzustellen. Der Überstand über die Nut 14 dient dazu, dass bei unterschiedlichen Längen der Lamellen 3 ein Distanzstück 22 eingelegt werden kann, um zu verhindern, dass sich die eingeschobene Lamelle 3 in ihrer einmal festgelegten Position verschiebt. Die Länge des Distanzelements 22 richtet sich nach der Kontur des Randes 4,4' des Schwimmbeckens 2. Somit wird durch Einsetzen verschiedener Längen der Lamellen 3 und Einlegen der entsprechenden Distanzelemente 22 unterschiedlich ausgebildete Konturen der Schwimmbeckenabdeckung 1 erzielt, die den Konturen der Wasseroberfläche des Schwimmbeckens 2 entsprechen.

Die Figur 8 zeigt die Seitenansicht zweier zusammengefügter Lamellen 3,3', deren mittlere gedachte virtuelle Ebenen mit einem Winkel **α** zueinander geneigt sind. Diese Neigung um den Winkel **α** ist besonders wichtig für das störungsfreie Abrollen der auf einer Wickelrolle (hier nicht gezeigt) aufgewickelten Schwimmbeckenabdeckung 1, um beim Abwickeln der Abdeckung 1 auf die Wasseroberfläche des Schwimmbeckens eine Richtung zum Auflegen auf die Wasseroberfläche vorzugeben. Die vorgegebene Neigung mit dem Winkel **α** wird im vorliegenden Ausführungsbeispiel mit einem flachen Blech erzielt, dass zwei Schenkel 24,24' aufweist, deren Längsachsen um den Winkel **α** gegeneinander geneigt sind. Jeder dieser Schenkel 24,24' weist mindestens eine Bohrung auf, die jeweils eine Schraube 23 aufnimmt und die das flache Blech an der Stirnseite 19 der Endkappe 9 befestigt. Der Winkel **α** ist im wesentlichen ein stumpfer Winkel und liegt je nach Ausführungsform der Schwimmbeckenabdeckung zwischen 110° und 180°.

Die Figur 9 zeigt eine perspektivische Darstellung zweier zusammengefügter Lamellenblätter 3,3`, deren Winkelneigung mit einem Klemmblech 25 als Führungs-Lenkelement erzielt wird was im vorliegenden Ausführungsbeispiel an den Unterseiten der beiden infrage kommenden Lamellenblätter 3,3' angeordnet ist. Etwa in der Mitte des Klemmblechs 25, im Bereich des Knicks im Klemmblech ist ein lang gestrecktes, nach unten weisendes Führungselement 26 angeordnet, dass im vorliegenden Ausführungsbeispiel elastisch ausgebildet ist, d.h. dass die Längsachse dieses Führungselements 26 nicht starr, sondern flexibel elastisch ist, was hier mit einer Wendelfeder erreicht wird. In einem weiteren Ausführungsbeispiel könnte das Führungselement 26 auch aus einem in sich elastischen Kunststoff gefertigt werden. Wichtig ist dabei, dass das Führungselement 26 mit seinem einen Ende fest an dem Klemmblech 25 befestigt ist. Die Enden der Schenkel des Klemmblechs 25 weisen auf der einen Seite einen U-förmig ausgeformten Klammerbügel 27 auf, und am Ende des anderen Schenkels des Klemmblechs 25 ist eine treppenstufenförmig ausgebildete Abkantung 28 angeformt, die klemmend lösbar mit der im Querschnitt hakenähnlichen Schiene 13 in Verbindung steht. Infolge der Neigung um den vorgegebenen Winkel **α** der zwischen den beiden Schenkeln des Klemmbleches 25 liegt und der klemmenden Wirkung des Klemmbleches 25 zu den Lamellen 3,3` nehmen die beiden Lamellenblätter in etwa die gleiche Neigung ein, die das Klemmblech 25 vorgibt.

Die Figur 10 zeigt, ähnlich wie die Figur 9 in einer perspektivischen Darstellung die Unterseite eines Lamellenblattes 3, an dem ein Klemmblech 25` klemmend mit den Rändern 13, 14 eines Lamellenblattes 3 in Wirkverbindung steht. Ein derartiges Klemmblech 25' kann an frei wählbarer Stelle einer Schwimmbeckenabdeckung 1 als Führungselement 26 angeordnet werden, wenn die Randbedingungen des Schwimmbeckens 2 es erforderlich machen.

Die Figur 11 zeigt eine weitere Variante eines Klemmbleches 25", dass im Unterschied zum Klemmblech 25 aus Figur 9 einerseits kein Führungselement aufweist und andererseits etwa mittig am Ende des einen Schenkels eine u-förmig ausgebildete Abkantung 27` angeordnet ist, die der stufenförmigen Abkanntung 28 direkt gegenüber liegt, wodurch im eingeklemmten Zustand die Stabilität der Neigung des Lamellenblattes 3' erheblich verbessert wird.

Die Figur 12 zeigt eine Seitenansicht einer Endkappe 9 am Ende eines Lamellenblattes 3 auf die Stirnseite 19 der Endkappe 9, wobei ein mehrgliedriges Führungselement 10' schwenkbar angeordnet ist. Das Führungselement 10' weist etwa mittig ein Gelenk 29 auf, wodurch die Einsatzmöglichkeit des Führungselements 10' bei unterschiedlich ausgebildeten Schwimmbeckenrändern 4,7 erhöht wird.

Die Figur 13 zeigt eine schematische Querschnittsdarstellung eines Schwimmbeckens 2 auf dessen Wasseroberfläche 6 eine Mehrzahl ineinander verhakter Lamellenblätter 3 schwimmend liegen. Der obere Rand der Schwimmbeckenwand 8' schließt mit einer Schräge 7' ab, wodurch die Reflexion von Wellen und damit ein erheblicher Teil der Wellenbildung in einem Schwimmbecken 2 zumindest gedämpft wird. Aufgrund der Schräge 7' des Randes des Schwimmbeckens 2 ist es praktisch unmöglich, einen definierten Anschlag für ein Führungselement oder der Seite eines Lamellenblattes 3 zu erhalten. Um diesen Umstand zu beseitigen, ist an der ersten Lamelle 3 oder der zweiten Lamelle 3' der gesamten Schwimmbeckenabdeckung 1 ein Führungselement 26, wie es in Figur 10 dargestellt ist, an vorgegebener Stelle der Endkappe 9 eines Lamellenblattes 3 angeordnet. Die Länge des Führungselement 26 richtet sich nach der Schräge 7', d.h., wie weit das Ende der Schräge unter der Wasseroberfläche liegt. Der Pfeil **A** oberhalb der Lamellenblätter 3 weist auf die beiden Bewegungsrichtungen der Schwimmbeckenabdeckung 1 hin.

Zusammenfassend darf festgestellt werden, dass mit der vorliegenden Erfindung ein System für eine Schwimmbeckenabdeckung 1 vorgestellt wird, die einerseits auch für nicht geradlinige Ausformungen der Schwimmbeckenumrandung 4 geeignet ist und andererseits die Betriebssicherheit der Schwimmbeckenabdeckung 1 erhöht, was beispielsweise durch eine Reihe von Hilfsmitteln wie Klemmbleche 24,25 und Führungselemente 10,10',11,26 erreicht wird. Ferner wird in die offenen Enden eines hohlen Lamellenblattes 3 zum Abdichten der inneren Kammern 12 des hohlen Lamellenblattes 3 und zur Führung des Lamellenblattes 3 an den Schwimmbeckenwänden 8 eine Endkappe 9 in die Hohlräume 12 der offenen Lamellenenden eingeführt, deren Formgebung unter anderem der Führung und der Flächengestaltung der Schwimmbeckenabdeckung 1 dient. Die Endkappe 9 ist mit einem speziellen vorbestimmten Befestigungsmittel an den Innenwänden des hohlen Lamellenblattes 3 befestigt. Infolge des Zusammenwirkens verschiedener Wellenlängen unterschiedlicher Farbkomponenten der Einzelbauteile zwischen dem hohlen Lamellenblatt 3, der Endkappe 9 und des Befestigungsmittels bildet sich eine resultierende Farbgebung heraus, die zumindest ähnlich der Farbgebung des gesamten Lamellenblattes 3 entspricht.

## Patentansprüche

1. System zur störungsfreien Lenkung einer Schwimmbeckenabdeckung (1), die den geometrischen Abmessungen des Schwimmbeckenrandes (4,4') mit einer Vielzahl zusammengefügter parallel zueinander beweglich angeordneter einzelner Lamellenblätter (3,3') unterschiedlicher Länge angepasst ist und auf der Wasseroberfläche eines Schwimmbeckens (2) hin- und hergleitbar ist, wobei mindestens ein Führungs-Lenkelement (24,25) zur Verbindung zweier Lamellenblätter vorhanden ist, **dadurch gekennzeichnet, dass** das mindestens eine Führungs-Lenkelement (24,25) ein flaches Blech ist, das seitlich im Endbereich mindestens zweier Lamellen (3,3') angeordnet ist, wobei das Führungs-Lenkelement mindestens zwei Schenkel (24,24';25,25') aufweist, die mit einem vorgegebenen Winkel (**α**) zueinander geneigt sind, wobei die Neigung (**α**) und auch die Lenkung mit dem mindestens einem Führungs-Lenkelement (24,25) bewirkt wird, wobei eine gedachte virtuelle mittlere Ebene der vorderen Lamelle (3) der Schwimmbeckenabdeckung (1) eine vorgegebene Neigung (**α**) zur mittleren Ebene der nachfolgenden Lamellenblätter (3') ergibt.

2. System nach Anspruch 1, **dadurch gekenn-zeichnet,** dass das Führungs-Lenkelement (24,25) bügelförmig ausgebildet ist, wobei der Bügel seitlich im Endbereich mindestens eines Lamellenendes angeordnet ist.

3. System nach Anspruch 1 und 2, **dadurch gekennzeichnet, dass** das Führungs-Lenkelement (24,25) ein Führungselement (10,10',26) aufweist, das flexibel ausgebildet ist, wobei das Führungselement (10,10',26) aus einer Wendelfeder (26) oder einem mehrgliedrigen Führungselement (10,10`) besteht, deren Länge sich nach den Beckenrandbedingungen richtet.

4. System nach einem der vorangegangenen Ansprüche, **da- durch gekennzeichnet**, dass eine Endkappe (9) vorhanden ist, an welcher an vorbestimmter Stelle mindestens ein Führungselement (10,10') angeordnet ist, dass drehbar gelagert ist.

5. System nach Anspruch 4, **dadurch gekennzei chnet** , dass die Endkappe (9) einen Vorsprung (11) aufweist, der sich nahezu rechtwinklig von der nach außen weisenden Stirnseite (19) der Endkappe (9) erstreckt.

6. System nach einem der vorangegangenen Ansprüche, **da- durch gekennzeichnet**, dass die Lamellenblätter (3,3') an den Enden Endkappen (9) aufweisen, die zumindest teilweise über den äußeren Querschnittsrand des Lamellenblattes (3,3') hinausragen.

7. System nach einem der Ansprüche 4-6, **dadurch ge-kennzeichnet**, dass zwischen der Endkappe (9) eines ersten Lamellenblattes (3) und der Endkappe (9) eines zweiten in der Länge unterschiedlichen Lamellenblattes (3') ein Distanzelement (22) angeordnet ist.

8. System nach einem der vorangegangenen Ansprüche, **dadur-ch gekennzeichnet**, dass eingesteckte Endkappen (9) vorhanden sind, wobei Hohlräume (12) zwischen den eingesteckten Endkappen (9) vorhanden sind, die mit einer Vergussmasse, zum Beispiel Silikon, aufgefüllt sind, die gefärbt sein kann.

9. Verfahren zur Abdeckung der Oberfläche eines Schwimmbeckens (2) mit einer Vielzahl zusammengefügter parallel zueinander beweglich angeordneter einzelner Lamellenblätter (3,3') einer Schwimmbadabdeckung (1) unterschiedlicher Länge, die auf der Wasseroberfläche des Schwimmbeckens (2) hin- und hergleitbar ausgebildet werden, mit einem Führungs-Lenkelement (24,25) und einem Führungselement (10,26), wobei das mindestens eine Führungs-Lenkelement (24,25) aus einem flachen Blech hergestellt wird, das seitlich im Endbereich mindestens zweier Lamellen (3,3') angeordnet ist, wobei das Führungs-Lenkelement (24,25) mindestens zwei Schenkel (24,24';25,25') aufweist, die mit einem vorgegebenen Winkel (**α**) zueinander geneigt werden, wobei die Neigung (**α**) und auch die Lenkung mit dem mindestens einem Führungs-Lenkelement (24,25) bewirkt wird, wobei eine gedachte virtuelle mittlere Ebene der vorderen Lamelle (3) der Schwimmbeckenabdeckung (1) eine vorgegebene Neigung (**α**) zur mittleren Ebene der nachfolgenden Lamellenblätter (3') ergibt; und
am Führungs-Lenkelement (24,25) ein Führungselement (10,26) im Endbereich einer Lamelle (3,3') angeordnet wird, das dazu dient, dass die Schwimmbeckenabdeckung (1) den Rand des Schwimmbeckens (2) nicht überschreitet.

10. Verfahren nach Anspruch 9, **gekennzeichnet durch** ein Programm in einer Speichereinheit (5') einer elektronischen Steuerung des Antriebs einer Wickelvorrichtung (5) für die Schwimmbeckenabdeckung (1), wobei das Programm die empirischen Daten des Auf- und Abwickelvorganges der Schwimmbeckenabdeckung (1) verarbeitet.

11. Verfahren nach Anspruch 9, **dadurch gekennzeichnet, dass** infolge des Zusammenwirkens einzelner Farbkomponenten der verwendeten Bauteile im Endbereich mindestens eines Lamellenblattes (3,3') nach dem Einsetzen einer Endkappe (9) keine oder nur unwesentliche Farbunterschiede zwischen dem Endbereich des Lamellenblattes und dem übrigen Material des Lamellenblattes (3,3`) gebildet werden.

## Claims

1. System for the trouble-free steering of a swimming pool cover (1), which is adapted to the geometric dimensions of the swimming pool edge (4,4') with a large number of individual lamellar sheets (3,3') of different lengths that are joined together and can be moved parallel to one another and on the water surface of a swimming pool (2) can be slid back and forth, with at least one guide-steering element (24,25) being present for connecting two lamellar sheets, **characterized in that** the at least one guide-steering element (24,25) is a flat plate that is laterally in the end area at least two lamellar sheets (3,3'), wherein the guide-steering element has at least two legs (24,24'; 25,25') which are inclined at a predetermined angle (**α**) to one another, the inclination (α) and also the steering is effected with the at least one guide-steering element (24,25), with an imaginary virtual middle plane of the front lamellar sheet (3) of the swimming pool cover (1) having a predetermined inclination (α) to the middle plane of the following lamellar sheets ( 3') results.

2. System according to claim 1, **characterized in that** the guide-steering element (24,25) is bow-shaped designed, where the bow being arranged laterally in the end region of at least one end of the lamella.

3. System according to claim 1 and 2, **characterized in that** the guide-steering element (24, 25) has a guide element (10, 10', 26) which is flexible, wherein the guide element (10,10', 26) consists of a helical spring (26) or a multi-part guide element (10, 10'), the length of which depends on the pool side conditions at the edge of the pool.

4. System according to one of the preceding claims, **characterized in that** an end cap (9) is present, on which at least one guide element (10, 10 ') is arranged at a predetermined point, which is rotatably mounted.

5. System according to claim 4, **characterized in that** the end cap (9) has a projection (11) which extends almost at right angles from the end face (19) of the end cap (9) pointing outwards.

6. System according to one of the preceding claims, **characterized in that** the lamellar leaves (3, 3 ') have end caps (9) at the ends, which at least partially protrude beyond the outer cross-sectional edge of the lamellar sheets (3, 3').

7. System according to one of Claims 4-6, **characterized in that** between the end cap (9) of a first lamellar sheet (3) and the end cap (9) of a second lamellar sheet (3'), which differs in length, there is arranged a spacer element (22 ).

8. System according to one of the preceding claims, **characterized in that** inserted end caps (9) are present, with cavities (12) between the inserted end caps (9) being present, which are filled with a casting compound, for example silicone, which can be colored.

9. A method for covering the surface of a swimming pool (2) with a large number of individual lamellar sheets (3,3') of a swimming pool cover (1) of different lengths that are joined together and can be moved parallel to one another and are designed to be slidable back and forth on the water surface of the swimming pool (2), using a guide-steering element (24,25) and a guide element (10,26), wherein the at least one guide-steering element (24,25) is made of a flat metal sheet that is laterally in the end area of at least two lamellar sheets (3, 3'), wherein the guide-steering element (24,25) has at least two legs (24,24';25,25') which are inclined at a predetermined angle (α) to one another, the inclination (α) and the steering is also effected with the at least one guide-steering element (24, 25), with an imaginary virtual middle plane of the front lamellar sheet (3) of the swimming pool cover (1) having a predetermined inclination (α) to the middle plane of the subsequent slat leaves (3 ') yields; and
a guide element (10,26) is arranged on the guide-steering element (24,25) in the end area of a lamellar sheet (3,3'), which serves to ensure that the swimming pool cover (1) does not exceed the edge of the swimming pool (2).

10. The method according to claim 9, **characterized in that** a program in a memory unit (5 ') of an electronic control of the drive of a winding device (5) for the swimming pool cover (1), wherein the program stores the empirical data of the winding and unwinding process of the swimming pool cover (1) processed.

11. The method according to claim 9, **characterized in that** as a result of the interaction of individual color components of the components used in the end area of at least one lamella sheet (3,3 ') after the insertion of an end cap (9) no or only insignificant color differences occure between the outer area of the lamellar sheet and the remaining material of the lamellar sheet.

## Revendications

1. Système pour la guidage sans problème d'une couverture de piscine (1), qui est adaptée aux dimensions géométriques du bord de la piscine (4,4') avec un grand nombre de lamelles individuelles (3,3') de différentes longueurs qui sont reliées entre elles et peuvent être déplacées parallèlement l'une à l'autre, et sur la surface de l'eau d'une piscine (2) peuvent être glissées d'avant en arrière, avec au moins un élément de guidage-direction (24, 25) étant présent pour reliant deux lamelles, **caractérisé en ce que** le au moins un élément de guidage-direction (24, 25) est disposé une plaque plate qui est latéralement dans la zone d'extrémité au moins deux lamelles (3, 3'), dans lequel l'élément de guidage-direction a au moins deux branches (24, 24' ; 25, 25') qui sont inclinées l'une par rapport à l'autre d'un angle prédéterminé (α), l'inclinaison (α) ainsi que la direction sont effectuées avec le au moins un élément de guidage et de direction (24, 25), avec un plan médian virtuel imaginaire de la lamelle avant (3) de la couverture de piscine (1) ayant une inclinaison prédéterminée (α) par rapport au plan médian des lamelles suivantes (3').

2. Système selon la revendication 1, **caractérisé en ce que** l'élément de guidage-direction (24,25) est conçu sous la forme d'un arc, et l'arc étant disposé latéralement dans la région d'extrémité d'au moins une extrémité de la lamelle.

3. Système selon la revendication 1 et 2, **caractérisé en ce que** l'élément de guidage-direction (24, 25) comporte un élément de guidage (10, 10', 26) qui est flexible, dans lequel l'élément de guidage (10, 10', 26) consiste en un ressort hélicoïdal (26) ou un élément de guidage en plusieurs parties (10, 10') dont la longueur dépend des conditions au bord du bassin.

4. Système selon l'une des revendications précédentes, **caractérisé en ce qu'**un capuchon d'extrémité (9) est présent, sur lequel au moins un élément de guidage (10, 10') est disposé en un point prédéterminé, qui est monté rotatif.

5. Système selon la revendication 4, **caractérisé en ce que** le capuchon d'extrémité (9) présente une saillie (11) qui s'étend presque à angle droit depuis la face d'extrémité (19) du capuchon d'extrémité (9) tournée vers l'extérieur.

6. Système selon l'une des revendications précédentes, **caractérisé en ce que** les lamelles (3, 3') présentent des capuchon d'extrémité (9) aux extrémités, qui dépassent au moins partiellement du bord extérieur en coupe transversale de la lamelle (3, 3').

7. Système selon l'une des revendications 4 à 6, **caractérisé en ce qu'**entre le capuchon d'extrémité (9) d'une première lamelle (3) et le capuchon d'extrémité (9) d'une deuxième lamelle (3'), qui diffère en longueur, un élément d'écartement (22) est disposé.

8. Système selon l'une des revendications précédentes, **caractérisé en ce que** des capuchons d'extrémités (9) insérés sont présents, avec des cavités (12) entre les embouts insérés (9) étant présents, qui sont remplis d'un composé d'empotage, par exemple du silicone, qui peuvent peut être colorés.

9. Procédé pour couvrir la surface d'une piscine (2) avec un grand nombre de lamelles individuelles (3, 3') d'une couverture de piscine (1) de différentes longueurs qui sont assemblées et peuvent être déplacées parallèlement à l'un l'autre et sont conçus pour pouvoir coulisser d'avant en arrière sur la surface de l'eau de la piscine (2), avec un élément de guidage-direction (24, 25) et un élément de guidage (10, 26), dans lequel au moins un élément de guidage et de direction (24, 25) est constitué d'une tôle plate qui se trouve latéralement dans la zone d'extrémité d'au moins deux lamelles (3, 3'), dans lequel l'élément de guidage et de direction (24, 25) a au moins deux jambes (24, 24' ; 25, 25') qui sont inclinées d'un angle prédéterminé (α) l'une par rapport à l'autre, l'inclinaison (α) et la direction sont également effectuées avec le au moins un élément de guidage-direction ( 24, 25), avec un plan médian virtuel imaginaire de la lamelle avant (3) de la couverture de piscine (1) ayant en résultat une inclinaison prédéterminée (α) par rapport au plan médian des lamelles suivantes (3'); et
un élément de guidage (10, 26) est disposé sur l'élément de guidage-direction (24, 25) dans la zone d'extrémité d'une lamelle (3, 3'), qui sert à garantir que la couverture de piscine (1) ne pas dépasser le bord de la piscine (2).

10. Procédé selon la revendication 9, **caractérisé en ce que** un programme dans une unité de mémoire (5') d'une commande électronique de l'entraînement d'un dispositif d'enroulement (5) pour la couverture de piscine (1), dans lequel le programme mémorise les données empiriques données du processus d'enroulement et de déroulement de la couverture de piscine (1) traitées.

11. Procédé selon la revendication 9, **caractérisé en ce qu'**en raison de l'interaction des composants de couleur individuels des composants utilisés dans la zone d'extrémité d'au moins une lamelle (3,3 ') après insertion d'un capuchon d'extrémité (9) aucun ou seulement insignifiant différences de couleur se forment entre la zone d'extrémité de la lamelle et le reste du matériau de la lamelle.
